# EUROPÄISCHE PATENTANMELDUNG

(11) **EP 4 696 857 A1**
(43) Veröffentlichungstag der Anmeldung: **18.02.2026**
(21) Anmeldenummer: 25193373.5
(22) Anmeldetag: 01.08.2025
(51) Int. Cl.: E06B 3/06, E05F 7/00, E05F 7/06

(54) **ABSTANDSCLIP FÜR SCHWENKBARE TÜREN UND FENSTER**

(30) Priorität: 12.08.2024 DE 102024122933
(71) Anmelder: profine GmbH, 66954 Pirmasens (DE)
(72) Erfinder: Speiser, Leonhard, 4632 Pilch / Wels (AT); Schreder, Gerhard, 4841 Ungenach (AT)
(74) Vertreter: Hocker, Thomas

(57) **Zusammenfassung**

Ein System umfassend wenigstens einen Flügelrahmen (11) und einen Blendrahmen (14), wobei der Blendrahmen (14) eine Innensichtfläche (15) und der Flügelrahmen (11) einen innenliegenden Flügelrahmenüberschlag (12) aufweisen, und der Flügelrahmenüberschlag (12) bei bestimmungsgemäßer Montage die Innensichtfläche (15) des Blendrahmens (14) partiell überdeckt, der Flügelrahmen (11) eine Außensichtfläche (21) und der Blendrahmen (14) einen außenliegenden Blendrahmenüberschlag (22) aufweisen, und der Blendrahmenüberschlag (22) bei bestimmungsgemäßer Montage die Außensichtfläche (21) des Flügelrahmens (11) mittels einer Gegenfläche (23) partiell vertikal überdeckt. Erfindungsgemäß ist mindestens eine Justierhilfe (1) mit Mitteln zur Befestigung der Justierhilfe (1) in einem sich zwischen dem Blendrahmen (14) und dem Flügelrahmen (11) erstreckenden Falzbereich (18), und einer Anschlagsnase (8), wobei die Anschlagsnase (8) der Justierhilfe (1) im bestimmungsgemäß montierten Zustand die Innensichtfläche (15) des Blendrahmens (14) um einen definierten Abstand A überragt und bei geschlossenem System an dem Flügelrahmenüberschlag (12) anschlägt, vorgesehen.

## Beschreibung

Die Erfindung betrifft einen Justierhilfe für schwenkbare Türen und Fenster sowie Türen und Fenster mit einer derartigen Justierhilfe.

### Technisches Gebiet

Schwenkbare Türen und Fenster verfügen über einen Blendrahmen, welcher mit dem Mauerwerk verbunden ist, sowie einen Tür- oder Fensterflügel. Damit diese dicht schließen, befinden sich dazwischen zumeist Anschlagsdichtungen, welche an linienförmigen Berührflächen den Blendrahmen zum Flügel abdichten. Häufig befinden sich sowohl auf der Umgebungsseite eine äußere Anschlagsdichtung, als auch auf der Raumseite eine innere Anschlagsdichtung. In manchen Fällen befindet sich dazwischen noch eine Mitteldichtung im Falzbereich.

Der Flügel verfügt zumeist über einen umlaufenden Flügelrahmen, welcher eine Verglasung aufnimmt.

Häufig bestehen die Rahmen aus Holz oder PVC. Auf diesen Rahmen werden häufig Aluminium-Rahmen oder -Schalen aufgesetzt. Andere Rahmen werden mittels Klebefolien überzogen.

Beim Bau einer Tür oder eines Fensters können aufgrund verschiedener Ursachen die Position des Flügels zum Rahmen in geringem Maße abweichen. Relativ gering sind die Abweichungen durch die Toleranzmaße der Rahmenprofile. Einen wesentlich größeren Einfluss haben die Drehbeschläge sowie die Ausrichtung durch den Fensterbauer.

Werden Aluminium-Rahmen oder -Schalen aufgesetzt, so reduziert sich dort der Abstand, welcher mittels der Dichtung abzudichten ist. Teilweise enden daher die Aluminium-Rahmen oder -Schalen oberhalb der Dichtung oder die Aluminium-Teile verdünnen sich im Bereich der Dichtung.

Dennoch ist nicht ausgeschlossen, dass die Dichtung durch diese relativ Abweichungen anders belastet wird als bei Einhaltung des Nennmaßes oder ohne Aufsatzschalen oder Folierung. In ungünstigen Fällen haftet die Dichtung bei der Berührung am anderen Rahmenteil und wird beim weiteren Schließen nicht nur bestimmungsgemäß auf Druck, sondern auch auf Torsion belastet. Dies führt dazu, dass die Dichtung verdreht oder anders falsch verformt wird. Die Verformung kann in Richtung des Mauerwerks oder in eine andere Richtung erfolgen. Die Dichtung kann hierzu auf Dauer schneller verschließen. Ferner kann sich in ungünstigen Fällen Wasser an den eingedrückten Stellen ablagern. Letztendlich wird insbesondere eine lediglich lokal unterschiedlicher Verformung der Dichtung auch optisch von einem Betrachter wahrgenommen.

### Stand der Technik

DE 20005954 U1 zeigt einen Abstandshalter zwischen einem Blend- und einem Flügelrahmen mit einer elastischen Rastnase, welche beim Schließen des Fensters eingedrückt wird und im geschlossenen Zustand den Flügelrahmen fest arretiert.

EP 3503147 A1 offenbart eine Schaltkontakteinheit mit einem beweglichen Schaltkontaktbolzen, welcher beim Schließen des Fensters oder der Tür verschoben wird.

DE 102020131209 A1 zeigt ein Fensterelement mit einem Festlegelement am Flügelrahmenüberschlag, welches beim Schließen an den Blendrahmen anschlägt.

Aus EP 2957699 B1 ist eine Montagehilfe für Fenster bekannt, welche in den Falzbereich des Blendrahmens eingesetzt und mit der Beschlags- oder Glasleisten-Aufnahmenut verrastet wird. Die Montagehilfe ist mit einer Markierungsfahne verbunden. Bei ordnungsgemäßer Montage gleitet der Flügelrahmen an der Oberseite der Montagehilfe vorbei und die Markierungsfahne schließt horizontal exakt mit den Flügelrahmenüberschlag ab.

### Aufgabe

Aufgabe der vorliegenden Erfindung ist es, ein Hilfsmittel zu schaffen, welches einen definierten Spalt zwischen Blendrahmen und Flügelrahmen gewährleistet.

### Darstellung der Erfindung

Die Erfindung löst diese Aufgabe durch ein erfindungsgemäßes System gemäß dem unabhängigen Anspruch 1, welches eine erfindungsgemäße Justierhilfe umfasst.

Ein erfindungsgemäßes System umfasst wenigstens einen Flügelrahmen und einen Blendrahmen, wobei der Blendrahmen eine Innensichtfläche und der Flügelrahmen einen innenliegenden Flügelrahmenüberschlag aufweisen. Bei bestimmungsgemäßer Montage überdeckt hierbei der Flügelrahmenüberschlag die Innensichtfläche des Blendrahmens partiell; dies bedeutete, dass nur ein Teil des Flügelrahmenüberschlag die Innensichtfläche des Blendrahmens bei bestimmungsgemäßer Montage vertikal überdeckt, während jeweils ein anderer Teil des Flügelrahmenüberschlags oberhalb der Überdeckung in Richtung der Verglasung und ein anderer Teil der Innensichtfläche des Blendrahmens unterhalb der Überdeckung in Richtung eines Mauerwerks sich bei bestimmungsgemäßer Montage nicht vertikal überdecken. Beim erfindungsgemäßen System umfasst ferner der Flügelrahmen eine Außensichtfläche und der Blendrahmen einen außenliegenden Blendrahmenüberschlag, wobei der Blendrahmenüberschlag bei bestimmungsgemäßer Montage die Außensichtfläche des Flügelrahmens mittels einer Gegenfläche partiell vertikal überdeckt, dies bedeutete, dass nur ein Teil des Blendrahmenüberschlags bei bestimmungsgemäßer Montage die Außensichtfläche des Flügelrahmens mittels einer Gegenfläche vertikal überdeckt, während jeweils ein anderer Teil des Blendrahmenüberschlags unterhalb der Überdeckung in Richtung des Mauerwerks bei bestimmungsgemäßer Montage einen anderen Teil der Außensichtfläche des Flügelrahmens oberhalb der Überdeckung in Richtung der Verglasung vertikal nicht überdeckt. Oberhalb beziehungsweise unterhalb bezieht sich hierbei auf die Darstellung in der Figur, welche die unteren Profile eines Rahmens darstellen. Bei den seitlichen und oberen Profilen bleibt jedoch die Zuordnung in Richtung der Verglasung im Inneren beziehungsweise in Richtung des umschließenden Mauerwerks erhalten.

Erfindungsgemäß ist mindestens eine Justierhilfe vorgesehen. Diese Justierhilfe verfügt über Mitteln zur Befestigung der Justierhilfe in einem sich zwischen dem Blendrahmen und dem Flügelrahmen erstreckenden Falzbereich und eine Anschlagnase. Die Anschlagnase der Justierhilfe überragt im bestimmungsgemäß montierten Zustand die Innensichtfläche des Blendrahmens um einen definierten Abstand A und schlägt bei geschlossenem System an dem Flügelrahmenüberschlag an.

Hierdurch wird eine definierte Position zwischen Flügelrahmen und Blendrahmen bewirkt.

Vorteilhafte Ausgestaltungen ergeben sich durch die Merkmale der abhängigen Ansprüche.

Vorteilhafterweise sind die Mittel zur Befestigung der Justierhilfe eine rastende oder klemmende Befestigung, welche eine definierte Befestigung der Justierhilfe am Blendrahmen ermöglichen.

Nach einer vorteilhaften Ausgestaltung ist die Justierhilfe einstückig aus Kunststoff hergestellt.

Nach einer anderen vorteilhaften Ausgestaltung ist die Justierhilfe mehrteilig. So kann ein einheitlicher Grundkörper bedarfsgerecht mit unterschiedlich langen Anschlagnasen kombiniert werden, um bedarfsgerecht die unterschiedliche Dicke von Aluminium-Schalen oder -Rahmen oder einer Folierung einzugehen. Die Verbindung von Grundkörper und Anschlagnase kann vorteilhaft über eine Rast- oder Schraubverbindung erfolgen. Dies lässt sich vorzugsweise besonders vorteilhaft aus Kunststoff realisieren.

Bevorzugt wird der definierten Abstand A derart gewählt, dass bei geschlossenem System die Außensichtfläche des Flügelrahmens und die Gegenfläche des Blendrahmens am außenliegenden Flügelrahmenüberschlag einen definierten horizontalen Abstand B aufweisen. Dieser Abstand B ist wesentlich für die Verformung der äußeren Anschlagsdichtung. Durch die Wahl eines geeigneten Abstand A lässt sich der Abstand B einstellen. Hierdurch kann das System gezielt auf bestimmte Dicken von Aluminium-Vorsatzschalen oder - Vorsatzrahmen oder Folierungen eingestellt werden. Somit können unterschiedliche Justierhilfen mit unterschiedlich langen Anschlagsnasen zum Einsatz kommen.

Der Flügelrahmen ist üblicherweise mit mindestens einem Scharnier an dem Blendrahmen befestigt. Vorteilhafterweise wird mindestens eine Justierhilfe in der Nähe mindestens eines Scharniers befestigt.

Die Spitze der Anschlagsnase kann optional gedämmt, vorzugsweise gummiert sein, damit sie bei bestimmungsgemäßer Verwendung, wenn sie mit dem Flügelrahmen in Kontakt tritt, kein oder lediglich ein leises, angenehmes Geräusch verursacht.

Die Justierhilfe weist vorzugsweise eine Breite von 5 bis 30 mm auf.

Die Justierhilfe kann dauerhaft am Blendrahmen befestigt werden. Sie kann jedoch auch lediglich für einen befristeten Zeitraum, vorzugsweise einige Tage, befestigt und dann entfernt werden. Üblicherweise verfügen Anschlagsdichtungen nach dem Extrudieren über eine Form, die nach den ersten Belastungen sowohl elastisch, als auch plastisch verändert wird. Demzufolge gehen diese Anschlagsdichtungen nach einer Belastung nicht wieder vollständig in die ursprüngliche Form über. Dies hat zur Folge, dass sich das eingangs beschriebene Problem in der Regel nur bei neu installierten Systemen einstellt. Befindet sich ein erfindungsgemäßes System mit mindestens einer Justierhilfe ein oder mehrere Tage im geschlossenen Zustand, so kann die mindestens eine Justierhilfe entfernt werden, da der eingangs beschriebene Effekt nicht mehr auftritt.

### Kurze Beschreibung der Zeichnung

Die Erfindung wird nachfolgend anhand von Ausführungsbeispielen sowie der Zeichnung näher erläutert.

Die Figur zeigt ein System, in diesem Fall eine Tür oder Fenster, welches einen Flügelrahmen 11 und einen Blendrahmen 14 umfasst. Der Flügelrahmen 11 basiert auf vier rechtwinklig miteinander verbundenen Flügelrahmenbasisprofilen 7, welche eine Verglasung 4 aufnehmen. Die Verglasung 4 wird durch Glashalteleisten 5, welche mit den Flügelrahmenbasisprofilen 7 mittels einer Rastverbindung verbunden ist, im Flügelrahmen 11 gehalten. Der Flügelrahmen 11 verfügt über eine zur Umgebung (auf der Figur links) vertikal ausgerichtete Außensichtfläche 21 und einen zum Gebäudeinneren gerichteten innenliegenden Flügelrahmenüberschlag 12. Zur Umgebung ist eine Aluminium-Vorsatzschale 3 über den Flügelrahmen 11 insbesondere im Bereich der Außensichtfläche 21 gestülpt. Der Blendrahmen 14 besteht aus vier rechtwinklig miteinander verbundenen Blendrahmenbasisprofilen 19. Der Blendrahmen 14 verfügt über einen außenliegenden Blendrahmenüberschlag 22 an dessen - in dem in der Figur dargestellten Schnitt - am oberen, nach innen gerichtenten Ende eine äußere Anschlagdichtung 6 angeordnet ist. Der Blendrahmen 14 weist ferner eine zum Gebäudeinneren gerichtete Innensichtfläche 15 auf.

Blendrahmen 14 und Flügelrahmen 11 sind derart auf einander abgestimmt, dass sie auf der zur Umgebung gerichteten Seite über die äußere Anschlagdichtung 6 sowie auf der Raumseite über eine innere Anschlagdichtung 17 am Flügelrahmenüberschlag 12 dichtend die Tür oder das Fenster schließen. Zwischen Blendrahmen 14 und Flügelrahmen 11 befindet sich ein Falzbereich 18. Der Flügelrahmenüberschlag 12 überdeckt bei bestimmungsgemäßer Montage die Innensichtfläche 15 des Blendrahmens 14 partiell; in diesem Bereich befindet sich die innere Anschlagdichtung 17. Neben der innere Anschlagdichtung 17 ist im Blendrahmenbasisprofil 19 eine - in dem in der Figur dargestellten Schnitt - nach oben offene Beschlags- und Glasleisten-Aufnahmenut 16 angeordnet. Die Beschlags- und Glasleisten-Aufnahmenut 16 von Blendrahmen dient bei Festverglasungen der Aufnahme einer Glashalteleiste und im Fall eines Flügelfensters oder einer Flügeltür der Aufnahme von Beschlägen. Der Blendrahmenüberschlag 22 überdeckt bei bestimmungsgemäßer Montage die Außensichtfläche 21 des Flügelrahmens 11 mittels einer Gegenfläche 23 partiell; in diesem Bereich befindet sich die äußere Anschlagdichtung 6.

Mindestens eine Justierhilfe 1 ist mit dem Blendrahmen 14 in dem sich zwischen dem Blendrahmen 14 und dem Flügelrahmen 11 erstreckenden Falzbereich 18 verbunden. Die Justierhilfe 1 verfügt über einen Grundkörper 2, welcher im Fall des Ausführungsbeispiels des Weiteren über Füße 9 zum Aufsetzen auf dem Blendrahmenbasisprofil 19 und einen Rastfuß 10 zur Verrastung mit der Beschlags- und Glasleisten-Aufnahmenut 16 verfügt; im verrasteten oder geklemmenten Zustand sollte die Justierhilfe 1 möglichst ohne Spiel fest mit dem Blendrahmenbasisprofil 19 verbunden sein. Ferner verfügt die Justierhilfe 1 über eine Anschlagnase 8.

Die Anschlagsnase 8 der Justierhilfe 1 überragt im bestimmungsgemäß montierten Zustand die Innensichtfläche 15 des Blendrahmens 14 in Richtung des Gebäudeinneren (auf der Figur rechts) um einen definierten Abstand A und schlägt bei geschlossenem System an dem Flügelrahmenüberschlag 12 an.

Die Justierhilfe 1 ist im Fall des Ausführungsbeispiels einstückig und bevorzugt aus Kunststoff hergestellt. Sie kann jedoch auch aus mehreren Teilen hergestellt sein. Diese Teile können wiederum miteinander verrastet oder verschraubt sein. Hierbei kann ein einheitlicher Grundkörper 2 bedarfsgerecht mit unterschiedlich langen Anschlagnasen 8 kombiniert werden, um bedarfsgerecht die unterschiedliche Dicke von verschiedenen Aluminium-Schalen 3 oder -Rahmen oder einer Folierung zu berücksichtigen.

Die Justierhilfe 1 muss mit Anschlagnasen 8 so ausgelegt werden, dass die Anschlagnase 8 die Innensichtfläche 15 des Blendrahmens 14 um einen definierten Abstand A überragt. Somit ist beim Anschlagen des Flügelrahmens 11 derart an der Anschlagnase 8 an, dass sich zwangsläufig über die Geometriedaten des Flügelrahmens 11 und des Blendrahmens 14 zwischen der Außensichtfläche 21 des Flügelrahmens 11 und der Gegenfläche 23 des Blendrahmens 14 am außenliegenden Flügelrahmenüberschlag 22 ein bestimmter horizontaler Abstand B einstellt. Dieser Abstand B ist wesentlich bezüglich der Verformung der äußeren Anschlagdichtung 6. In Abhängigkeit der Dicke der Aluminium-Vorsatzschale 2 oder einer Folierung ist ein bestimmter Abstand B notwendig. Dieser Abstand wiederum bedingt einen entsprechenden Abstand A.

Der Flügelrahmen 11 ist an dem Blendrahmen 14 über zwei nicht dargestellte Scharniere an einem vertikal angeordneten Blendrahmenbasisprofil 19 befestigt. Bevorzugt wird mindestens eine Justierhilfe 1 in der Nähe mindestens eines Scharniers auf einem zumeist unteren horizontal, angeordneten Blendrahmenbasisprofil 19 befestigt.

Die Justierhilfe 1 weist eine Breite von etwa 20 mm auf.

Durch den Anschlag der Anschlagnase 8 am Flügelrahmen 11 kann es zu einem Anschlaggeräusch kommen. Um dieses Geräusch auf Dauer zu vermeiden, kann die Justierhilfe lediglich für einen befristeten Zeitraum, vorzugsweise einige Tage, befestigt und dann entfernt werden. Nach einigen Tagen hat sich die äußere Anschlagdichtung 6 derart verformt, dass sie bei Entlastung nicht mehr in die ursprüngliche Form zurück geht und bei einer erneuten Belastung die anfangs geschilderte Gefahr nicht mehr besteht. Die Justierhilfe 1 kann dann entfernt werden.

Zur Vermeidung des Geräuschs kann die Spitze der Anschlagnase 8 gedämmt, beispielsweise gummiert sein.

Die Erfindung ist nicht auf die beiden Ausführungsbeispiele beschränkt, sondern umfasst funktionierende Merkmalskombinationen.

### Legende

1 Justierhilfe
2 Grundkörper
3 Aluminium-Vorsatzschale
4 Verglasung
5 Glashalteleiste
6 Äußere Anschlagdichtung
7 Flügelrahmenbasisprofil
8 Anschlagnase
9 Fuß
10 Rastfuß
11 Flügelrahmen
12 Flügelrahmenüberschlag
13 Dichtungsaufnahmenut
14 Blendrahmen
15 Innensichtfläche Blendrahmen
16 Beschlags- und Glasleisten-Aufnahmenut
17 innere Anschlagdichtung
18 Falzbereich
19 Blendrahmenbasisprofil
20
21 Außensichtfläche
22 Blendrahmenüberschlag
23 Gegenfläche
A Abstand Spitze Anschlagnase zur Innensichtfläche des Blendrahmens
B Abstand Gegenfläche Blendrahmenüberschlag zu Außensichtfläche

## Patentansprüche

1. System, umfassend wenigstens einen Flügelrahmen (11) und einen Blendrahmen (14), wobei
- der Blendrahmen (14) eine Innensichtfläche (15) und der Flügelrahmen (11) einen innenliegenden Flügelrahmenüberschlag (12) aufweisen, und
- der Flügelrahmenüberschlag (12) bei bestimmungsgemäßer Montage die Innensichtfläche (15) des Blendrahmens (14) partiell überdeckt,
- der Flügelrahmen (11) eine Außensichtfläche (21) und der Blendrahmen (14) einen außenliegenden Blendrahmenüberschlag (22) aufweisen, und
- der Blendrahmenüberschlag (22) bei bestimmungsgemäßer Montage die Außensichtfläche (21) des Flügelrahmens (11) mittels einer Gegenfläche (23) partiell vertikal überdeckt,
**gekennzeichnet durch** mindestens eine Justierhilfe (1) mit
- Mitteln zur Befestigung der Justierhilfe (1) in einem sich zwischen dem Blendrahmen (14) und dem Flügelrahmen (11) erstreckenden Falzbereich (18), und
- einer Anschlagsnase (8), wobei
- die Anschlagsnase (8) der Justierhilfe (1) im bestimmungsgemäß montierten Zustand die Innensichtfläche (15) des Blendrahmens (14) um einen definierten Abstand A überragt und bei geschlossenem System an dem Flügelrahmenüberschlag (12) anschlägt.

2. System nach Anspruch 1, **dadurch gekennzeichnet, dass** das bzw. die Mittel zur Befestigung der Justierhilfe (1) eine rastende oder klemmende Befestigung der Justierhilfe (1) am Blendrahmen ermöglichen.

3. System nach Anspruch 1 oder 2, **dadurch gekennzeichnet, dass** die Justierhilfe (1) einstückig aus Kunststoff hergestellt ist.

4. System nach Anspruch 1 oder 2, **dadurch gekennzeichnet, dass** die Justierhilfe (1) mehrteilig und vorzugsweise aus Kunststoff hergestellt ist.

5. System nach einem der Ansprüche 1 bis 4, **dadurch gekennzeichnet, dass der** definierten Abstand A derart gewählt ist, dass bei geschlossenem System die Außensichtfläche (21)des Flügelrahmens (11) und die Gegenfläche (23) des Blendrahmens (14) am außenliegenden Flügelrahmenüberschlag (22) einen definierten horizontalen Abstand B aufweisen.

6. System nach einem der Ansprüche 1 bis 5, **dadurch gekennzeichnet, dass** der Flügelrahmen (11) mit mindestens einem Scharnier an dem Blendrahmen (14) befestigt ist und mindestens eine Justierhilfe (1) in der Nähe mindestens eines Scharniers befestigt ist.

7. System nach einem der Ansprüche 1 bis 6, **dadurch gekennzeichnet, dass** die Spitze der Anschlagsnase (8), welche bei bestimmungsgemäßer Verwendung mit dem Flügelrahmen (11) in Kontakt tritt, gedämmt, vorzugsweise gummiert ist.

8. System nach einem der Ansprüche 1 bis 7, **dadurch gekennzeichnet, dass** die Justierhilfe (1) eine Breite von vorzugsweise 5 bis 30 mm, vorzugsweise 15 bis 25 mm aufweist.

9. Justierhilfe (1) für ein System nach einem der Ansprüche 1 bis 8.
